# FASCICULE DE BREVET EUROPEEN

(11) **EP 1 549 564 B1**
(45) Date de publication et mention de la délivrance du brevet: **23.05.2007**
(21) Numéro de dépôt: 03807880.4
(22) Date de dépôt: 08.10.2003
(51) Int. Cl.: B65D 81/18, B65D 81/38, B65D 33/00

(54) **PROCEDE DE CONDITIONNEMENT DE PRODUITS PERISSABLES ET EMBALLAGE POUR PRODUITS PERISSABLES**
VERFAHREN ZUR VERPACKUNG VON VERDERBLICHEN PRODUKTEN UND VERPACKUNG FÜR VERDERBLICHE PRODUKTE
METHOD FOR PACKAGING PERISHABLE PRODUCTS AND PACKAGE FOR PERISHABLE PRODUCTS

(30) Priorité: 08.10.2002 FR 0212459
(43) Date de publication de la demande: 06.07.2005
(73) Titulaire: Papiers a Paviot, 69960 Corbas Montmartin (FR)
(72) Inventeur: PAVIOT, Alexandre, F-69110 Sainte-Foy-lès-Lyon (FR)
(74) Mandataire: Thibault, Jean-Marc
(86) Numéro de dépôt international: PCT/FR2003/002958
(87) Numéro de publication internationale: WO 2004/033338

(56) Documents cités:
- EP-A- 0 301 148
- DE-A- 2 949 909
- FR-A- 2 775 252
- GB-A- 1 365 769
- US-A- 4 172 152
- US-A- 4 521 910
- US-A1- 2001 036 520
- PATENT ABSTRACTS OF JAPAN vol. 018, no. 529 (M-1684), 6 octobre 1994 (1994-10-06) & JP 06 183463 A (KATSUZOU SOMURA), 5 juillet 1994 (1994-07-05) cité dans la demande

## Description

La présente invention concerne le domaine technique du conditionnement de produits périssables au sens général tels que, par exemple, pharmaceutiques, alimentaires ou analogues. L'objet de l'invention concerne plus précisément le domaine technique de l'emballage de produits sur leur lieu de vente et/ou de conditionnement et notamment de produits alimentaires vendus au détail, en gros ou demi-gros.

Dans l'état de la technique, il existe de nombreux types d'emballages notamment pour le conditionnement de produits alimentaires. Par exemple, le brevet FR 2 775 252 a proposé de mettre en oeuvre une gaine composée, en partie au moins, en un matériau thermosoudable. Cette gaine est constituée à partir de deux feuilles composites superposées et assemblées (par collage ou soudage par exemple), au niveau de leurs bords longitudinaux. Chaque feuille composite comporte une couche externe d'aluminium, une couche interne de polyéthylène basse densité et une couche de papier recouverte d'une couche de polyéthylène basse densité. Cette gaine conditionnée en rouleaux est destinée à être découpée sur le lieu d'utilisation en une longueur légèrement supérieure à celle du produit à emballer. De préférence, une extrémité de la gaine est coupée et fermée simultanément par thermosoudage afin de réaliser un sachet. Ensuite, après introduction du produit à conditionner dans le sachet ainsi réalisé, l'autre extrémité de la gaine est thermosoudée de manière à obtenir un emballage étanche.

L'utilisation d'une telle gaine d'emballage est particulièrement utile pour le conditionnement de produits alimentaires frais ou surgelés tels que du poisson ou de la viande lors de la vente de ces derniers au détail, en gros ou demi-gros. Toutefois, le transport entre le lieu de vente et le lieu de stockage de tels produits alimentaires à caractère périssable peut s'avérer relativement long, ce qui pose un problème en terme de qualité de conservation d'un produit frais par exemple. Dans le même sens, un tel emballage ne permet pas de conserver pendant une durée longue, un produit alimentaire à une température supérieure à la température ambiante, tel qu'une viande grillée par exemple.

Dans un domaine technique différent qui est celui de la conservation des produits alimentaires par réfrigération, le document JP 06 18 34 63 a proposé un emballage pour un produit congelé, formé de deux sacs accolés pourvus chacun de trous de remplissage pour de l'eau. Après l'introduction du produit congelé à l'intérieur d'un sac et le remplissage des deux sacs par de l'eau, les deux sacs sont fermés avant d'être congelés.

Un tel emballage ne se trouve pas adapté pour conserver un produit alimentaire à l'extérieur d'un espace réfrigéré. De plus, un tel emballage nécessite que le produit se trouve en contact avec l'eau et/ou la glace. En d'autres termes, un produit alimentaire ne peut pas être conservé dans de bonnes conditions, par un tel emballage placé dans un environnement à température ambiante.

Il apparaît donc le besoin de pouvoir disposer d'une technique permettant de conditionner rapidement et facilement un produit périssable tout en permettant de le maintenir dans des conditions de température adaptées à sa nature de conservation.

L'objet de l'invention vise donc à satisfaire ce besoin en proposant un procédé permettant le conditionnement simple et rapide de produits périssables tout en assurant son maintien à une température de conservation adaptée aux produits emballés.

L'objet de l'invention concerne donc un procédé de produits périssables présentant une température de conservation, à l'aide d'un emballage thermoscellable présentant deux bords transversaux et deux bords longitudinaux, comportant les étapes suivantes :
- réaliser un emballage thermoscellable comportant une poche centrale accolée avec au moins une poche latérale, les poches étant fermées sur trois de leurs côtés, de sorte que le volume interne des poches est accessible par un bord transversal,
- placer, dans chaque poche latérale, un moyen pour maintenir le produit périssable à sa température de conservation,
- placer le produit périssable à l'intérieur de la poche centrale,
- et réaliser une soudure selon le bord transversal des poches de manière à fermer simultanément les poches en vue de constituer un emballage étanche avec une poche centrale étanche avec chaque poche latérale.

Un autre objet de l'invention vise à proposer un emballage thermoscellable pour le conditionnement de produits périssables, notamment alimentaires ou analogues, présentant deux bords transversaux et deux bords longitudinaux, caractérisé en ce qu'il comporte au moins trois feuilles composites thermoscellables superposées, deux feuilles internes étant destinées à former entre elles, une poche centrale de réception du produit périssable, une feuille externe constituant une barrière étanche et thermique destinée à constituer, avec une première feuille interne, une poche latérale de réception d'un moyen de maintien du produit périssable à sa température de conservation, les poches étant fermées sur trois de leurs côtés de sorte que le volume interne des poches est accessible par un bord transversal.

Un autre objet de l'invention est de proposer un emballage conçu pour permettre son ouverture aisée pour y introduire le produit à conditionner, même pour un utilisateur possédant les mains mouillées ou équipées de gants.

Pour atteindre un tel objectif, l'emballage selon l'invention est caractérisé en ce qu'au moins chaque couche thermoscellable formant la surface intérieure de la poche centrale présente une rugosité BENDTSEN DIN 53108 inférieure ou égale à 1 200 ml/min et en ce que les couches thermoscellables possèdent, entre elles, un coefficient de friction inférieur ou égal à 0,5 pour assurer l'ouverture aisée de la poche centrale selon la norme DIN 53 375.

Diverses autres caractéristiques ressortent de la description faite ci-dessous en référence aux dessins annexés qui montrent, à titre d'exemples non limitatifs, des formes de réalisation de l'objet de l'invention.
La **fig. 1** est une vue de dessus montrant un exemple de réalisation d'un emballage conforme à l'invention.
La **fig. 2** est une vue d'un emballage selon l'invention prêt à permettre le conditionnement d'un produit.
La **fig. 3** est une vue en prise sensiblement selon les lignes III-III de la **fig. 2** montrant à grande échelle, une coupe partielle d'un emballage selon l'invention.

Tel que cela ressort plus précisément des **fig. 1 à 3,** l'objet de l'invention concerne un emballage **1** adapté pour conditionner des produits périssables **2** au sens général, tels que des produits alimentaires comme par exemple du poisson ou de la viande, chaude ou froide, voire des produits pharmaceutiques ou vétérinaires. L'emballage **1** selon l'invention est constitué par au moins trois et, par exemple comme illustré, par quatre feuilles composites thermoscellables superposées **3, 4** présentant une forme parallélépipédique dont les dimensions sont adaptées à la taille du produit **2** à emballer.

L'emballage **1** comporte ainsi au moins une et, dans l'exemple illustré, deux feuilles composites thermoscellables dites externes **3** constituant chacune une barrière étanche et thermique. Chaque feuille composite thermoscellable externe **3** est constituée par exemple par :
- un composite comportant du papier et une matière plastique telle que polyéthylène, polypropylène, polyester, etc.,
- et/ou du papier (tel que papier thermocollant dans la masse et soudable) et un complexe papier thermoscellable,
- et/ou tous matériaux enduits sur une ou ses deux faces, de cire, de paraffine, de vernis ou de laque thermocollant.

Tel que représenté de façon schématique sur la **fig. 3,** chaque feuille composite thermoscellable externe **3** comporte une couche interne **3₁** constituée comme décrit ci-dessus.

Selon une autre caractéristique préférée de réalisation, chaque feuille composite externe **3** comporte, sur la face délimitant l'extérieur de l'emballage, une couche d'aluminium **3₂** recouverte, de préférence, d'un vernis pour impression.

L'emballage **1** comporte également deux feuilles composites thermoscellables dites internes **4** disposées entre les deux feuilles externes **3.** Les deux feuilles internes **4** délimitent entre elles une poche centrale **5** destinée à recevoir le produit **2** tandis que chaque feuille interne **4** délimite avec une feuille externe **3** en vis-à-vis, une poche latérale **6** destinée à recevoir un moyen **8** de maintien du produit périssable **2** à sa température de conservation. Il est à noter que ce moyen **8,** adapté pour maintenir le produit périssable à sa température de conservation, est constitué, soit par un moyen d'isolation thermique du produit périssable **2** par rapport à l'extérieur, soit par un accumulateur de frigories ou de calories selon la nature du produit **2** emballé. Il doit être considéré que ce moyen **8** évite ainsi au produit périssable **2** de perdre son énergie (calorifique ou frigorifique) ou apporte une énergie (calorifique ou frigorifique) supplémentaire, de manière que le produit périssable **2** puisse être maintenu à une température de conservation acceptable.

Tel que cela ressort plus précisément de la **fig. 2,** les quatre feuilles **3, 4** sont, dans l'exemple illustré, assemblées entre elles au niveau de leurs bords longitudinaux par un assemblage mécanique, par collage ou par soudage par exemple. Une soudure transversale reliant les deux bords longitudinaux **9** est réalisée sur un bord transversal **11** de l'emballage qui se présente ainsi dans une position prête à l'emploi dans la mesure où la poche centrale **5** et les deux poches latérales **6** sont ouvertes selon l'autre bord transversal opposé **12** permettant de donner accès au volume interne des trois poches **5, 6.**

L'emballage **1** est ainsi prêt à recevoir dans les poches latérales **6** un moyen de maintien en température **8** et dans la poche centrale **5** le produit **2** à emballer. L'emballage **1** est ensuite fermé par soudage selon son bord transversal **12.** L'emballage **1** présente ainsi trois poches **5, 6** complètement étanches entre elles. La poche centrale **5** contient le produit **2** tandis que de part et d'autre les poches latérales **6** permettent de maintenir le produit **2** à une température de conservation adaptée au produit emballé. Dans le cas de l'emballage de produits frais, tels que du poisson, le moyen de maintien en température **8** peut être réalisé par un accumulateur de frigories, tel que de la glace enfermée avec de l'air dans chaque poche latérale **6.** Chaque poche latérale **6** constitue ainsi une barrière thermique vis-à-vis de l'extérieur permettant de maintenir le produit alimentaire à une température basse autorisant le transport de l'emballage avec une température de conservation convenable.

Bien entendu, il peut être prévu d'utiliser tous matériaux d'accumulation de frigories ou de calories tels que des gels, glace en vrac ou emballés ou tous types de matériels ou composants créant des calories ou des frigories. Selon une autre caractéristique de l'invention, il peut être prévu d'associer à l'accumulateur un matériau absorbant adapté pour tenir compte du changement d'état de l'accumulateur lié à la modification de sa température tout en le maintenant à une consistance sensiblement constante.

De même, le moyen de maintien en température **8** peut être réalisé par un moyen d'isolation thermique, tel que de l'air ou des matériaux isolants en vrac ou en plaque. Dans la description qui précède, l'emballage **1** comporte deux poches latérales **6** s'étendant de part et d'autre de la poche centrale **5.** Bien entendu, l'emballage peut comporter une seule poche latérale **6,** accolée à la poche centrale **5.**

Le procédé pour conditionner un produit périssable **2** découle directement de la description qui précède.

La **fig. 1** illustre un exemple de réalisation mettant en oeuvre un emballage constitué sous la forme d'une gaine découpée à partir d'une gaine **1** conditionnée généralement en rouleau. Dans l'exemple illustré, cette gaine porte quatre feuilles superposées **3, 4** qui sont assemblées selon leurs bords longitudinaux **9.** Cette gaine est découpée à la longueur souhaitée pour contenir un produit alimentaire **2,** tel que du poisson. De préférence, lors de la découpe de la gaine **I** pour constituer l'emballage **1,** une soudure transversale reliant les bords longitudinaux est réalisée sur le bord transversal **11** des feuilles composites thermoscellables **3, 4.**

Tel que cela ressort plus précisément de la **fig. 2,** l'emballage **1** se présente ainsi sous la forme d'un sachet susceptible d'être ouvert par le bord transversal **12** donnant accès au volume interne des trois poches **5, 6.** Le produit alimentaire **2** est placé dans la poche centrale **5** et un moyen de maintien en température **8** est introduit dans chaque poche latérale **6.** Bien entendu, le moyen de maintien en température **8** peut être introduit dans les poches latérales **6** avant ou après l'insertion du produit **2** dans la poche centrale **5.** Une soudure est ensuite réalisée selon le quatrième côté des poches **5, 6,** c'est-à-dire selon le bord transversal **12,** de manière à constituer trois poches **5, 6** totalement étanches vis à vis de l'extérieur. Les poches **5, 6,** sont ainsi fermées simultanément par une soudure réalisée selon le quatrième côté.

Tel que cela ressort de la description qui précède, le procédé pour conditionner un produit **2** associé à des moyens pour le conserver à une température adaptée, constitue une opération simple et facile à mener à bien. Selon l'exemple de réalisation décrit ci-dessus, l'utilisateur doit simplement à partir d'un rouleau d'une gaine, découper une longueur souhaitée pour assurer le conditionnement du produit **2.** De façon avantageuse, la découpe de l'emballage **1** est combinée au soudage du bord transversal découpé du rouleau de gaine. Le produit **2** et le moyen de maintien en température **8** sont alors introduits à l'intérieur respectivement des poches **5** et **6** et ces trois poches **5, 6** sont fermées simultanément par une soudure de l'autre bord transversal.

L'emballage **1** contient ainsi, outre le produit **2,** un moyen de maintien en température **8** s'étendant, de préférence, de part et d'autre du produit **2** pour le maintenir à sa température idéale pendant son transport. Les feuilles composites **3, 4** qui présentent un caractère étanche, permettent d'obtenir un emballage **1** comportant une poche centrale **5** étanche avec les poches latérales **6** qui elles-mêmes sont étanches par rapport à l'extérieur.

Dans l'exemple décrit ci-dessus, la gaine **1** comporte deux paires de feuilles composites **3, 4** placées en position superposée l'une contre l'autre et assemblées selon leurs deux bords longitudinaux **9.** Bien entendu, il peut être envisagé d'utiliser, pour constituer une paire, une seule feuille composite sans soudure ou collage ou avec une seule ligne d'assemblage obtenue en repliant la feuille et en soudant, collant ou assemblant mécaniquement les bords libres opposés à la pliure.

Selon une autre variante de réalisation, il est à noter que l'emballage **1** selon l'invention peut être constitué à partir d'une gaine comportant une poche latérale **6** constituée par une feuille composite interne **4** et une feuille composite externe **3.** Cette gaine est repliée selon un bord transversal et assemblée au moins selon les deux bords longitudinaux pour constituer la poche centrale **5** et les deux poches latérales **6.** Selon cette variante de réalisation, l'emballage **1** est réalisé à partir d'une gaine découpée sur une longueur sensiblement double de la taille du produit **2** à emballer dans la mesure où la gaine est repliée sur elle-même. Il est à noter qu'une ligne de soudure ou de collage peut être ou non réalisée selon la ligne de pliage pour respectivement ne pas faire ou faire communiquer entre elles les poches latérales **6.**

Selon une caractéristique préférée de réalisation de l'invention, chaque feuille composite interne **4** comporte au moins une couche **14** interne en un matériau thermoscellable ou thermosoudable présentant une surface externe **14a** formant ensemble la surface intérieure de la poche centrale **5,** comme cela apparaît clairement à la **fig. 2.** Ainsi, chaque feuille composite **4** possède une couche **14** en un matériau thermoscellable en face l'une de l'autre par leur surface externe **14a,** pour assurer le thermosoudage des deux feuilles **4** entre elles. Ainsi, comme les couches internes de matériau thermoscellable **14** sont l'une contre l'autre, l'application d'une pression localisée entre les feuilles **4** par exemple au niveau des bords transversaux de la gaine, complétée par un chauffage localisé permet d'obtenir une soudure des feuilles entre elles.

Il doit donc être compris que chaque feuille composite interne **4** comporte au moins une couche d'un matériau thermoscellable **14** qui de préférence est un matériau plastique. De façon avantageuse, chaque couche de matériau plastique thermoscellable **14** est déposée sur une couche de papier **15,** de préférence de résistance mécanique élevée. De préférence, chaque feuille composite interne **4** comporte, également, une couche externe **16** d'un matériau thermoscellable recouvrant la couche de papier **15.**

Selon une caractéristique préférée de réalisation qui sera décrite dans la suite de la description, le matériau constitutif de la couche interne **14** de matière plastique thermoscellable et de la couche externe **16** est un polyéthylène basse densité (PEBD). Bien entendu, il peut être prévu de réaliser les couches interne **14** et externe **16** de matière thermoscellable avec un matériau différent tel que, par exemple, du polypropylène, de la colle ou de la cire thermoscellable, ou une couche de matériau thermoscellable déposé par dispersion, couchage ou imprégnation.

De même, comme déjà décrit, chaque feuille externe **3** comporte une couche interne **3₁** d'un matériau thermoscellable, qui peut être différent ou identique au matériau constitutif de la couche **14, 16** des feuilles internes **4.**

Conformément à une autre caractéristique de l'invention, les couches thermoscellables internes **14,** délimitant la surface interne de la poche centrale **5,** et/ou au moins une, voire les deux couches externes **16** et la ou les couches internes **3₁** voisines, possèdent des caractéristiques déterminées pour permettre une ouverture aisée de la poche centrale **5** et/ou d'une ou des deux poches latérales **6.** Ainsi, les couches de matière thermoscellables internes **14** et/ou externe(s) **16** et interne(s) **3₁** présentent chacune une rugosité selon la technique BENDTSEN DIN 53 108, inférieure ou égale à 1200 millilitres par minute et selon une caractéristique avantageuse, comprise entre 800 et 1200 ml/min et de préférence encore de l'ordre de 910 ml/min.

La rugosité peut être obtenue sur chaque couche thermoscellable **14** et/ou **16** et **3₁,** par l'intermédiaire, par exemple, d'un cylindre rugueux pesant, venant au contact de la surface externe de la couche thermoscellable. Par exemple, la couche thermoscellable est une couche de matière plastique thermoscellable réalisée par l'extrusion de copolymères de type EAA [(Ethylène-Acrylique-Acide) additifs pour PEBD] et de tous les types de PEBD. Tous les types d'extrusion ou de coextrusion par couchage sont inclus dans l'invention.

Selon une autre caractéristique de l'invention, les couches thermoscellables **14** et/ou **16** et **3₁** possèdent entre elles un coefficient de friction inférieur ou égal à 0,5 et de préférence compris entre 0,25 et 0,35 et, de préférence encore, de l'ordre de 0,3 selon la norme DIN 53 375.

Un tel coefficient de friction peut être obtenu avantageusement par l'extrusion ou la coextrusion de polymères spécifiques (certains types de PEBD modifiés) et/ou par l'addition d'au moins un agent glissant, tel que, par exemple, le produit référencé 252 CH commercialisé sous la dénomination commerciale EXXON.

La mise en oeuvre combinée de couches thermoscellables **14** et/ou **16** et **3₁,** présentant une rugosité spécifique associée à un coefficient de friction déterminé permet d'assurer l'ouverture aisée de chaque poche **5, 6.** En effet, un tel emballage **1** peut être ouvert facilement même par des mains mouillées ou équipées de gants à partir de ses bords libres par un simple mouvement de frottement entre les deux feuilles **4.** Une telle ouverture aisée est possible grâce à la présente invention de "l'ouverture facile gaine", et par une détermination des frictions, des rugosités, des glissants pour les couches thermoscellables **14** l'une contre l'autre. De même, dans le cas où la couche interne **3₁** d'une ou des deux feuilles externes **3** et la couche externe **16** voisine d'une ou des deux feuilles internes **4** présentent cette rugosité spécifique associée à un coefficient de friction déterminé, la ou les poches latérales **6** peuvent être ouvertes aisément.

## Revendications

1. - Procédé de conditionnement de produits périssables **(2)** présentant une température de conservation, à l'aide d'un emballage thermoscellable **(1)** présentant deux bords transversaux **(11, 12)** et deux bords longitudinaux **(9), caractérisé en ce qu'**il comporte les étapes suivantes :
• réaliser un emballage thermoscellable comportant une poche centrale **(5)** accolée avec au moins une poche latérale **(6),** les poches **(5, 6)** étant fermées sur trois de leurs côtés, de sorte que le volume interne des poches est accessible par un bord transversal (12),
• placer, dans chaque poche latérale **(6),** un moyen **(8)** pour maintenir le produit périssable **(2)** à sa température de conservation,
• placer le produit périssable **(2)** à l'intérieur de la poche centrale **(5),**
• et réaliser une soudure selon le bord transversal (12) des poches **(5, 6)** de manière à fermer simultanément les poches **(5, 6)** en vue de constituer un emballage étanche avec une poche centrale **(5)** étanche avec chaque poche latérale.

2. **-** Procédé selon la revendication 1, **caractérisé en ce qu'**il consiste à réaliser un emballage thermoscellable comportant deux poches latérales **(6)** s'étendant de part et d'autre de la poche centrale **(5).**

3. - Procédé selon la revendication 1 ou 2, **caractérisé en ce qu'**il consiste à placer, dans chaque poche latérale **(6),** en tant que moyen de maintien en température **(8),** un accumulateur de frigories ou de calories.

4. - Procédé selon la revendication 1 ou 2, **caractérisé en ce qu'**il consiste à placer, dans chaque poche latérale **(6),** en tant que moyen de maintien en température **(8),** un moyen d'isolation thermique.

5. - Procédé de conditionnement selon l'une des revendications 2 à 4, **caractérisé en ce qu'**il consiste à réaliser l'emballage thermoscellable **(1)** à partir d'une gaine **(I)** comportant une poche centrale **(5)** s'étendant entre deux poches latérales **(6),** découpée sur une longueur adaptée à la taille du produit périssable **(2)** à emballer, et assemblée selon un bord transversal de sorte que les trois poches **(5, 6)** se trouvent accessibles par le bord transversal opposé.

6. - Procédé de conditionnement selon l'une des revendications 2 à 4, **caractérisé en ce qu'**il consiste à réaliser l'emballage thermoscellable **(1)** à partir d'une gaine comportant une poche latérale **(6)**, repliée selon un bord transversal et assemblée au moins selon les deux bords longitudinaux pour constituer la poche centrale **(5)** et les deux poches latérales **(6).**

7. - Procédé de conditionnement selon la revendication 6, **caractérisé en ce qu'**il consiste à réaliser l'emballage thermoscellable **(1)** à partir d'une gaine découpée sur une longueur sensiblement double de la taille du produit périssable **(2)** à emballer.

8. - Procédé de conditionnement selon la revendication 3, **caractérisé en ce qu'**il consiste à placer de la glace à l'intérieur des poches latérales en tant qu'accumulateur de frigories (8).

9. - Emballage thermoscellable pour le conditionnement de produits périssables **(2)** notamment alimentaires ou analogues, présentant deux bords transversaux **(11, 12)** et deux bords longitudinaux **(9) caractérisé en ce qu'**il comporte au moins trois feuilles composites **(3, 4)** thermoscellables superposées, deux feuilles internes **(4)** étant destinées à former entre elles, une poche centrale étanche **(5) de** réception du produit périssable **(2),** une feuille externe **(3)** constituant une barrière étanche et thermique destinée à constituer; avec une première feuille interne **(4)** une poche latérale **(6)** de réception d'un moyen **(8)** de maintien du produit périssable **(2)** à sa température de conservation, les poches **(5, 6)** étant fermés sur trois de leurs côtés de sorte que le volume interne des poches est accessible par un bord transversal **(12)**.

10. - Emballage thermoscellable selon la revendication 9, **caractérisé en ce qu'**il comporte une quatrième feuille composite thermoscellable superposée **(3),** dite externe, constituant une barrière étanche et thermique destinée à constituer, avec la deuxième feuille interne **(4),** une poche latérale **(6)** de réception d'un moyen **(8)** de maintien du produit périssable **(2)** à sa température de conservation, de sorte qu'une poche latérale **(6)** s'étend de part et d'autre de la poche centrale **(5).**

11. - Emballage thermoscellable selon la revendication 10, **caractérisé en ce qu'**il se présente sous la forme d'une gaine **(I)** comportant une poche centrale **(5)** s'étendant entre deux poches latérales (6).

12. - Emballage thermoscellable selon la revendication 11, **caractérisé en ce qu'**il se présente sous la forme d'une gaine **(I)** assemblée selon ses bords longitudinaux **(9)** et découpée sur une longueur adaptée à la taille du produit périssable **(2)** à emballer.

13. - Emballage thermoscellable selon la revendication 12, **caractérisé en ce que** la gaine (I) est soudée selon un bord transversal **(11)** de sorte que les trois pochés **(5, 6)** sont accessibles par le bord transversal opposé (12).

14. **-** Emballage thermoscellable selon la revendication 13, **caractérisé en ce que** la gaine **(I)** est soudée selon son deuxième bord transversal **(12)** après introduction du produit périssable **(2)** et des moyens **(8)** de maintien en température à l'intérieur des poches respectivement centrale **(5)** et latérales **(6)**.

15. - Emballage thermoscellable selon la revendication 9, **caractérisé en ce qu'**il se présente sous la forme d'une gaine **(I)** comportant une poche latérale repliée selon un bord transversal et assemblée selon les deux bords longitudinaux.

16. - Emballage selon la revendication 9, **caractérisé en ce que** chaque feuille externe **(3)** est réalisée par un composite papier/plastique.

17. - Emballage selon la revendication 16, **caractérisé en ce que** chaque feuille externe **(3)** comporte une couche externe d'aluminium **(3₂)**.

18. - Emballage selon la revendication 9, **caractérisé en ce que** chaque feuille composite interne **(4)** comporte une couche externe thermoscellable **(16)** et une couche de papier **(15)** recouverte d'une couche thermoscellable **(14)** formant la surface intérieure de la poche centrale **(5).**

19. - Emballage selon l'une des revendication 9 à 18, **caractérisé en ce qu'**au moins chaque couche thermosoudable **(14)** formant la surface intérieure de la poche centrale **(5)** présente une rugosité BENDTSEN DIN 53108 inférieure ou égale à 1 200 ml/min et **en ce que** les couches thermoscellables **(14)** possèdent, entre elles, un coefficient de friction inférieur ou égal à 0,5 pour assurer l'ouverture aisée de la poche centrale **(5).**

20. - Emballage selon la revendication 18 ou 19, **caractérisé en ce qu'**au moins une des couches externes **(16)** de la feuille composite interne **(4)** et une couche interne **(3₁)** de la feuille externe **(3)** voisine présentent une rugosité BENDTSEN DIN 53108 inférieure ou égale à 1 200 ml/min et **en ce que** la couche externe **(16)** et la couche interne **(3₁)** possèdent entre elles un coefficient de friction inférieur ou égal à 0,5 pour assurer l'ouverture aisée de la poche latérale **(6)** correspondante.

21. - Emballage selon la revendication 19 ou 20, **caractérisé en ce que** chaque couche thermoscellable **(14),** formant la surface intérieure de la poche centrale **(5),** et/ou la couche externe **(16)** d'au moins une feuille composite interne **(4)** et la couche interne **(3₁)** de la feuille externe **(3)** voisine présentent une rugosité BENDTSEN DIN 53108 comprise entre 800 et 1 200 ml/min et de préférence de l'ordre de 910 ml/min.

22. **-** Emballage selon la revendication 21, **caractérisé en ce que** les couches thermoscellables **(14)**, formant la surface intérieure de la poche centrale **(5),** et/ou la couche externe **(16)** d'au moins une feuille composite interne **(4)** et la couche interne **(3₁)** de la feuille externe **(3)** voisine possèdent entre elles un coefficient de friction compris entre 0,25 et 0,35, de préférence, de l'ordre de 0,3.

23. - Emballage selon l'une des revendications 9 à 22, **caractérisé en ce que** chaque couche thermoscellable **(14, 16, 3₁)** est réalisée par une opération d'extrusion et/ou de coextrusion de polymères.

24. **-** Emballage, selon l'une des revendications 9 à 23, **caractérisé en ce que** chaque couche thermoscellable **(14, 16, 3₁)** comporte au moins un agent glissant.

25. - Emballage selon l'une des revendications 8 à 24, **caractérisé en ce que** le matériau constitutif de la couche thermoscellable **(14, 16, 3₁)** est une matière plastique, de préférence un polyéthylène basse densité.

## Claims

1. - Conditioning method for perishable products (2) with a preservation temperature, using a heat sealable packaging (1) with two transverse edges (11, 12) and two longitudinal edges (9), **characterised in that** it comprises the following steps:
• making a heat sealable packaging comprising a central compartment (5) bonded with at least one lateral compartment (6), the compartments (5, 6) being sealed on three of their sides such that the inner volume of the compartments may be accessible from a transverse edge (12),
• placing a means (8) in each lateral compartment (6) for keeping the perishable product (2) at its preservation temperature,
• putting the perishable product (2) inside the central compartment (5), and
• sealing the transverse edge (12) of the compartments (5, 6) so as to simultaneously close the compartments (5, 6) so as to form a sealed packaging with a central compartment (5) sealed with respect to each lateral compartment.

2. - Method according to claim 1, **characterised in that** a heat sealable packaging is made which comprises two lateral compartments (6) extending on each side of the central compartment (5).

3. - Method according to claim 1 or 2, **characterised in that** it consists of placing a means for holding the temperature (8) in each lateral compartment (6), namely a cold or heat accumulator.

4. - Method according to claim 1 or 2, **characterised in that** it consists of placing a means in each lateral compartment (6) for holding the temperature (8), namely a thermal insulation means.

5. - Conditioning method according to one of claims 2 to 4, **characterised in that** it consists of making the heat sealable packaging (1) from a wrapping (I) comprising a central compartment (5) extending between two lateral compartments (6), cut out to an appropriate length to contain the perishable product (2) to be packaged, and assembled along a transverse edge such that the three compartments (5, 6) are accessible from the opposite transverse edge.

6. - Conditioning method according to one of claims 2 to 4, **characterised in that** it consists of making the heat sealable packaging (1) from a wrapping comprising a lateral compartment (6), folded along a transverse edge and assembled along at least the two longitudinal edges to form the central compartment (5) and the two lateral compartments (6).

7. - Conditioning method according to claim 6, **characterised in that** it consists of making the heat sealable packaging (1) from a wrapping cut to a length equal to approximately twice the size of the perishable product (2) to be packaged.

8. - Conditioning method according to claim 3, **characterised in that** it consists of placing ice inside the lateral compartments as a cold accumulator (8).

9. - Heat sealable packaging for perishable products (2) particularly food or similar, with two transverse edges (11, 12) and two longitudinal edges (9) **characterised in that** it comprises at least three superposed heat sealable composite sheets (3, 4), two inner sheets (4) being designed to delimit a sealed central compartment (5) between them in which the perishable product (2) will fit, an outer sheet (3) forming a leak tight and thermal barrier that will work with a first inner sheet (4) to form a lateral compartment (6) to contain a means (8) of holding the said perishable product (2) at its preservation temperature, the compartments (5, 6) being sealed on three of their sides such that the inner volume of the compartments may be accessible from a transverse edge (12),

10. - Heat sealable packaging according to claim 9, **characterised in that** it comprises a fourth superposed heat sealable composite sheet (3) called the outer sheet, forming a leak tight and thermal barrier that will work with the second inner sheet (4) to form a lateral compartment (6) to contain a means (8) of holding said perishable product (2) at its preservation temperature, such that there is a lateral compartment (6) on each side of the central compartment (5).

11. - Heat sealable packaging according to claim 10, **characterised in that** it is a wrapping (I) comprising a central compartment (5) extending between two lateral compartments (6).

12. - Heat sealable packaging according to claim 11, **characterised in that** it is a wrapping (I) assembled at its longitudinal edges (9) and cut out to a required length to contain the perishable product (2) to be packaged.

13. - Heat sealable packaging according to claim 12, **characterised in that** the wrapping (I) is sealed along a transverse edge (11) such that the three compartments (5, 6) are accessible from the opposite transverse edge (12).

14. - Heat sealable packaging according to claim 13, **characterised in that** the wrapping (I) is sealed along its second transverse edge (12) after the perishable product (2) has been inserted in the central compartment (5) and the means (8) for holding the temperature have been inserted in the lateral compartments (6).

15. - Heat sealable packaging according to claim 9, **characterised in that** it is a wrapping (I) comprising a lateral compartment folded along a transverse edge and assembled along the two longitudinal edges.

16. - Packaging according to claim 9, **characterised in that** each outer sheet (3) is made from a paper/plastic composite material.

17. - Packaging according to claim 16, **characterised in that** each outer sheet (3) comprises an outer aluminium layer (3₂).

18. - Packaging according to claim 9, **characterised in that** each composite inner sheet (4) comprises a heat sealable outer layer (16) and a paper layer (15) covered with a heat sealable layer (14) forming the inner surface of the central compartment (5).

19. - Packaging according to one of claims 9 to 18, **characterised in that** at least each heat sealable layer (14) forming the inner surface of the central compartment (5) has a DIN 53108 BENDTSEN roughness less than or equal to 1 200 ml/min and **in that** between them the heat sealable layers (14) have a coefficient of friction less than or equal to 0.5, to enable easy opening of the central compartment (5).

20. - Packaging according to claim 18 or 19, **characterised in that** at least one of the outer layers (16) of the inner composite sheet (4) and one inner layer (3₁) of the adjacent outer sheet (3) have a DIN 53108 BENDTSEN roughness less than or equal to 1200 ml/min and **in that** between them the outer layer (16) and the inner layer (3₁) have a coefficient of friction less than or equal to 0.5, to enable easy opening of the corresponding lateral compartment (6).

21. - Packaging according to claim 19 or 20, **characterised in that** each heat sealable layer (14), forming the inner surface of the central compartment (5), and/or the outer layer (16) of at least one inner composite sheet (4) and the inner layer (3₁) of the adjacent outer sheet (3) have a DIN 53108 BENDTSEN roughness between 800 and 1200 ml/min and preferably of the order of 910 ml/min.

22. - Packaging according to claim 21, **characterised in that** the heat sealable layers (14), forming the inner surface of the central compartment (5), and/or the outer layer (16) of at least one inner composite sheet (4) and the inner layer (3₁) of the adjacent outer sheet (3) have between them a coefficient of friction between 0.25 and 0.35, preferably of the order of 0.3.

23. - Packaging according to one of claims 9 to 22, **characterised in that** each heat sealable layer (14, 16, 3₁) is made by extrusion and/or coextrusion of polymers.

24. - Packaging according to claims 9 to 23, **characterised in that** each heat sealable layer (14, 16, 3₁) includes at least one friction reducing additive.

25. - Packaging according to one of claims 8 to 24, **characterised in that** each material from which the heat sealable layer (14, 16, 3₁) is made is a plastic material, and preferably a low density polyethylene.

## Patentansprüche

1. Verfahren zur Verpackung von verderblichen Produkten (2), die eine Konservierungstemperatur aufweisen, mit Hilfe einer heißsiegelbaren Verpackung (1), die zwei Querränder (11, 12) und zwei Längsränder (9) aufweist, **dadurch gekennzeichnet, daß** es die folgenden Schritte umfaßt:
• Herstellung einer heißsiegelbaren Verpackung, umfassend eine zentrale Tasche (5), die mit wenigstens einer seitlichen Tasche (6) verbunden ist, wobei die Taschen (5, 6) an drei ihrer Seiten verschlossen sind, so daß das Innenvolumen der Taschen von einem Querrand (12) zugänglich ist,
• Anbringen in jeder seitlichen Tasche (6) eines Mittels (8), um das verderbliche Produkt (2) auf seiner Konservierungstemperatur zu halten,
• Anordnen des verderblichen Produktes (2) im Inneren der zentralen Tasche (5),
• und Durchführen eines Verschweißens entlang des Querrandes (12) der Taschen (5, 6), um gleichzeitig die Taschen (5, 6) zu verschließen, um eine dichte Verpackung mit einer mit jeder seitlichen Tasche dichten zentralen Tasche (5) zu bilden.

2. Verfahren nach Anspruch 1, **dadurch gekennzeichnet, daß** es darin besteht, eine heißsiegelbare Verpackung herzustellen, die zwei seitliche Taschen (6) umfaßt, die sich beiderseits der zentralen Tasche (5) erstrecken.

3. Verfahren nach Anspruch 1 oder 2, **dadurch gekennzeichnet, daß** es darin besteht, in jeder seitlichen Tasche (6) als Mittel zur Aufrechterhaltung der Temperatur (8) einen Kälte- oder Wärmespeicher anzuordnen.

4. Verfahren nach Anspruch 1 oder 2, **dadurch gekennzeichnet, daß** es darin besteht, in jeder seitlichen Tasche (6) als Mittel zur Aufrechterhaltung der Temperatur (8) ein thermisches Isoliermittel anzuordnen.

5. Verpackungsverfahren nach einem der Ansprüche 2 bis 4, **dadurch gekennzeichnet, daß** es darin besteht, die heißsiegelbare Verpackung (1) aus einer Hülle (I), die eine zentrale Tasche (5) umfaßt, die sich zwischen zwei seitlichen Taschen (6) erstreckt, herzustellen, die auf einer an die Größe des zu verpackenden verderblichen Produktes (2) angepaßten Länge abgeschnitten und entlang des Querrandes zusammengefügt ist, so daß die drei Taschen (5, 6) vom gegenüber liegenden Rand aus zugänglich sind.

6. Verpackungsverfahren nach einem der Ansprüche 2 bis 4, **dadurch gekennzeichnet, daß** es darin besteht, die heißsiegelbare Verpackung (1) aus einer Hülle, die eine seitliche Tasche (6) umfaßt, herzustellen, die entlang eines Querrandes umgelegt und zumindest entlang der beiden Längsränder zusammengefügt ist, um die zentrale Tasche (5) und die beiden seitlichen Taschen (6) zu bilden.

7. Verpackungsverfahren nach Anspruch 6, **dadurch gekennzeichnet, daß** es darin besteht, die heißsiegelbare Verpackung (1) aus einer Hülle herzustellen, die auf eine im wesentlichen doppelte Länge der Größe des zu verpackenden verderblichen Produktes (2) geschnitten ist.

8. Verpackungsverfahren nach Anspruch 3, **dadurch gekennzeichnet, daß** es darin besteht, Eis im Inneren der seitlichen Taschen als Kältespeicher (8) anzuordnen.

9. Heißsiegelbare Verpackung für die Verpackung von verderblichen Produkten (2), insbesondre Nahrungsmitteln oder dergleichen, die zwei Querränder (11, 12) und zwei Längsränder (9) aufweist, **dadurch gekennzeichnet, daß** sie wenigstens drei übereinander angeordnete heißsiegelbare Verbundfolien (3, 4) umfaßt, wobei zwei innere Folien (4) dazu bestimmt sind, zwischen sich eine dichte zentrale Tasche (5) für die Aufnahme des verderblichen Produktes (2) zu bilden, wobei eine äußere Folie (3) eine dichte Wärmeschranke darstellt, die dazu bestimmt ist, mit einer ersten inneren Folie (4) eine seitliche Tasche (6) für die Aufnahme eines Mittels (8) zum Halten des verderblichen Produktes (2) auf seiner Konservierungstemperatur zu bilden, wobei die Taschen (5, 6) auf drei ihrer Seiten verschlossen sind, so daß das Innenvolumen der Taschen von einem Querrand (12) aus zugänglich ist.

10. Heißsiegelbare Verpackung nach Anspruch 9, **dadurch gekennzeichnet, daß** sie eine vierte darüber angeordnete heißsiegelbare Verbundfolie (3), äußere Folie genannt, umfaßt, die eine dichte Wärmeschranke bildet, die dazu bestimmt ist, mit der zweiten inneren Folie (4) eine seitliche Tasche (6) für die Aufnahme eines Mittels (8) zum Halten des verderblichen Produktes (2) auf seiner Konservierungstemperatur zu bilden, so daß sich eine seitliche Tasche (6) beiderseits der zentralen Tasche (5) erstreckt.

11. Heißsiegelbare Verpackung nach Anspruch 10, **dadurch gekennzeichnet, daß** sie in Form einer Hülle (I) vorhanden ist, die eine zentrale Tasche (5) umfaßt, die sich zwischen zwei seitlichen Taschen (6) erstreckt.

12. Heißsiegelbare Verpackung nach Anspruch 11, **dadurch gekennzeichnet, daß** sie in Form einer Hülle (I) vorhanden ist, die entlang ihrer Längsränder (9) zusammengefügt und auf eine an die Größe des zu verpackenden verderblichen Produktes (2) angepaßte Länge geschnitten ist.

13. Heißsiegelbare Verpackung nach Anspruch 12, **dadurch gekennzeichnet, daß** die Hülle (I) entlang eines Querrandes (11) verschweißt ist, so daß die drei Taschen (5, 6) vom gegenüber liegenden Querrand (12) aus zugänglich sind.

14. Heißsiegelbare Verpackung nach Anspruch 13, **dadurch gekennzeichnet, daß** die Hülle (I) entlang ihres zweiten Querrandes (12) nach Einführung des verderblichen Produktes (2) und der Mittel (8) zur Aufrechterhaltung der Temperatur im Inneren der zentralen (5) bzw. seitlichen (6) Taschen verschweißt wird.

15. Heißsiegelbare Verpackung nach Anspruch 9, **dadurch gekennzeichnet, daß** sie in Form einer Hülle (I) vorhanden ist, die eine seitliche Tasche umfaßt, die entlang eines Querrandes umgelegt und entlang der beiden Längsränder zusammengefügt ist.

16. Verpackung nach Anspruch 9, **dadurch gekennzeichnet, daß** jede äußere Folie (3) durch einen Verbundstoff Papier/Kunststoff hergestellt ist.

17. Verpackung nach Anspruch 16, **dadurch gekennzeichnet, daß** jede äußere Folie (3) eine äußere Aluminiumschicht (3₂) umfaßt.

18. Verpackung nach Anspruch 9, **dadurch gekennzeichnet, daß** jede innere Verbundfolie (4) eine äußere heißsiegelbare Schicht (16) und eine Papierschicht (15) umfaßt, die mit einer heißsiegelbaren Schicht (14) überzogen ist, die die Innenfläche der zentralen Tasche (5) bildet.

19. Verpackung nach einem der Ansprüche 9 bis 18, **dadurch gekennzeichnet, daß** zumindest jede heißsiegelbare Schicht (14), die die Innenfläche der zentralen Tasche (5) bildet, eine Rauhigkeit BENDTSEN DIN 53108 kleiner oder gleich 1200 ml/min aufweist, und daß die heißsiegelbaren Schichten (14) zwischen sich einen Reibbeiwert kleiner oder gleich 0,5 besitzen, um das einfache Öffnen der zentralen Tasche (5) zu sichern.

20. Verpackung nach Anspruch 18 oder 19, **dadurch gekennzeichnet, daß** wenigstens eine der äußeren Schichten (16) der inneren Verbundfolie (4) und eine innere Schicht (3₁) der benachbarten äußeren Folie (3) eine Rauhigkeit BENDSTEN DIN 53108 kleiner oder gleich 1 200 ml/min aufweisen, und daß die äußere Schicht (16) und die innere Schicht (3₁) zwischen sich einen Reibbeiwert kleiner oder gleich 0,5 besitzen, um das einfache Öffnen der entsprechenden seitlichen Tasche (6) zu sichern.

21. Verpackung nach Anspruch 19 oder 20, **dadurch gekennzeichnet, daß** jede heißsiegelbare Schicht (14), die die Innenfläche der zentralen Tasche (5) bildet, und/oder die äußere Schicht (16) wenigstens einer inneren Verbundfolie (4) und die innere Schicht (3₁) der benachbarten äußeren Folie (3) eine Rauhigkeit BENDSTEN DIN 53108 zwischen 800 und 1200 ml/min und vorzugsweise von ungefähr 910 ml/min aufweisen.

22. Verpackung nach Anspruch 21, **dadurch gekennzeichnet, daß** die heißsiegelbaren Schichten (14), die die Innenfläche der zentralen Tasche (5) bilden, und/oder die äußere Schicht (16) wenigstens einer inneren Verbundfolie (4) und die innere Schicht (3₁) der benachbarten äußeren Folie (3) zwischen sich einen Reibbeiwert zwischen 0,25 und 0,35 und vorzugsweise von ungefähr 0,3 besitzen.

23. Verpackung nach einem der Ansprüche 9 bis 22, **dadurch gekennzeichnet, daß** jede heißsiegelbare Schicht (14, 16, 3₁) durch ein Verfahren der Extrusion und/oder Coextrusion von Polymeren hergestellt wird.

24. Verpackung nach einem der Ansprüche 9 bis 23, **dadurch gekennzeichnet, daß** jede heißsiegelbare Schicht (14, 16, 3₁) wenigstens ein Gleitmittel umfaßt.

25. Verpackung nach einem der Ansprüche 8 bis 24, **dadurch gekennzeichnet, daß** das Material, aus dem die heißsiegelbare Schicht (14, 16, 3₁) besteht, ein Kunststoff, vorzugsweise ein Polyethylen mit geringer Dichte, ist.
